# FASCICULE DE BREVET EUROPEEN

(11) **EP 2 351 643 B1**
(45) Date de publication et mention de la délivrance du brevet: **11.12.2013**
(21) Numéro de dépôt: 10196326.2
(22) Date de dépôt: 21.12.2010
(51) Int. Cl.: B31B 19/84, B31B 23/00, A61J 1/10, B31B 1/40, B31B 19/26

(54) **Procédé de fabrication d'un récipient souple à usage médical**
Verfahren zur Herstellung eines flexiblen Behälters zum medizinischen Einsatz
Method for manufacturing a flexible container for medical use

(30) Priorité: 24.12.2009 FR 0959592
(43) Date de publication de la demande: 03.08.2011
(73) Titulaire: Technoflex, 64210 Bidart (FR)
(72) Inventeur: Capitaine, François, 64600 Anglet (FR)
(74) Mandataire: Schmit, Christian Norbert Marie

(56) Documents cités:
- DE-A1- 4 234 957
- FR-A1- 2 528 801

## Description

La présente invention concerne un procédé de fabrication d'un récipient souple à usage médical. Elle concerne également un ensemble d'administration comprenant un tel récipient souple, notamment pour l'administration à des fins médicales d'un liquide contenu dans ce récipient.

On connaît des systèmes de stockage à long terme de matériels biologiques. De tels systèmes sont utilisés dans le stockage, par exemple, de globules rouges extraits du sang ou encore de cellules souches conservées dans des biobanques.

Il est connu, par exemple, d'assurer la conservation de cellules souches en plaçant celles-ci dans une poche de stockage avec un cryoprotecteur, puis en congelant cette poche à très basse température, typiquement à -190°C. Lorsque le contenu de la poche est requis par un patient, la poche de stockage correspondante est libérée. Les cellules souches sont ensuite délivrées au patient par simple voie intraveineuse.

Or, on observe après décongélation du contenu de la poche de stockage, une mortalité importante des cellules vivantes ainsi conservées.

Cette mortalité est causée en premier lieu par l'existence de zones de contrainte dans la poche de stockage. Ces zones de contraintes résultent de l'assemblage à leur périphérie de feuilles plates de matière plastique pour constituer le volume interne de la poche.

Cette mortalité est la conséquence également d'une vitesse de congélation/décongélation non homogène sur l'ensemble du volume interne de la poche de stockage.

Lors de la congélation, les cellules stressées meurent et en conséquence, on ne peut garantir l'administration d'une quantité suffisante de cellules vivantes au patient.

Il est donc rapidement apparu nécessaire d'augmenter le volume de stockage de la poche pour un encombrement donné afin de s'assurer d'une quantité suffisante de cellules vivantes après décongélation.

On connaît ainsi des poches dites tridimensionnelles formées de deux feuilles plates de matière plastique qui sont reliées sur leur périphérie pour définir un volume interne, les parois étant déformées lors de l'étape d'assemblage de ces parois pour définir un volume interne uniforme et accru sur une grande partie de la poche de stockage. On s'assure ainsi d'une vitesse de congélation uniforme dans ce volume interne et, par conséquent, d'une baisse de la mortalité des cellules vivantes.

On a cependant constaté que ces poches dites tridimensionnelles étaient fragilisées par la déformation provoquée aux parois de la poche délimitant le volume interne de stockage.

Ces parois qui présentent, en effet, des arêtes, peuvent présenter des déchirures lors de la cryogénisation de la poche de stockage, lesquelles entraîneront des fuites après décongélation de cette poche.

Par ailleurs, les poches de stockage de l'état de l'art sont généralement réalisées en chlorure de polyvinyle plastifié (S-PVC) ou en éthylène-acétate de vinyle ou EVA. Ces matériaux présentent l'avantage d'offrir une certaine élasticité pour assurer un remplissage optimal du volume interne de la poche.

Toutefois, ces poches de stockage souples en S-PVC ou EVA comportent des additifs connus sous le nom de plastifiants, lesquels peuvent migrer dans le liquide contenu dans le volume interne de ces poches.

Or, il n'est pas désirable que ces éléments chimiques passent dans le sang du patient lors de l'administration du contenu de la poche de stockage car certains d'entre eux sont listés comme cancérigènes.

Il serait donc important de répondre à ces divers inconvénients en proposant une poche de stockage dont la conception originale permette de résoudre les problèmes techniques posés par les poches de stockage de l'art antérieur, comme le document FR 2528801.

L'objectif de la présente invention est donc de proposer une poche de stockage qui soit simple dans sa conception et dans son mode opératoire, économique et inerte, offrant une optimisation du volume de stockage pour un encombrement donné sans fragilisation de celle-ci, ce qui se traduit par la formation d'une poche de stockage volumique.

A cet effet, l'invention concerne un procédé selon la revendication 1 pour la formation d'au moins un récipient souple à usage médical comportant un volume interne étanche destiné à recevoir un liquide.

Selon l'invention, on réalise au moins les étapes suivantes :
a) on rabat une plaque souple unique sur elle-même sans générer de pliure pour former deux parties de plaque au moins partiellement placées l'une au dessus de l'autre, lesdites parties de plaque étant reliées entre elles par une portion courbe destinée à former une extrémité dudit volume interne,
b) on assure un rayon de courbure Rc minimal de ladite portion courbe lors de l'assemblage desdites parties de plaque empêchant l'apparition d'un défaut au niveau de ladite portion courbe,
c) on assemble lesdites parties de plaque le long d'au moins deux lignes de jonction, lesdites lignes de jonction étant espacées les unes des autres, au moins deux desdites lignes de jonction délimitant latéralement le volume interne dudit récipient passant par ladite portion courbe pour former les bords dudit récipient.

De préférence, après formation du volume interne de la poche, on ferme ce volume interne en assemblant les extrémités encore libres des deux parties de plaque au moins partiellement placées l'une au dessus de l'autre, tout en conservant un chemin ou canal d'accès à ce volume interne pour permettre d'accéder au contenu. Ceci peut être obtenu, par exemple, par l'insertion entre les parties de plaque d'un élément d'accès audit volume interne dudit récipient, puis à l'assemblage de ces parties et de l'élément d'accès. Cet assemblage peut être réalisé par soudure. L'élément d'accès peut être, à titre illustratif, une cheminée.

On entend par "plaque souple", une unique feuille souple d'un matériau inerte ou au contraire, une superposition de plusieurs feuilles dont au moins celle destinée à définir la paroi interne du récipient est en matériau inerte, cet ensemble étant souple.

On entend par "défaut", une rayure, une pliure, une piqure ou un étirement constituant une fragilisation du récipient souple et susceptible de conduire lors de la cryogénisation de ce récipient à une rupture de celui-ci.

De préférence, à l'étape a), on rabat un bord de la plaque sur le bord opposé de celle-ci de manière à mettre en double cette plaque sans générer de pliure.

Avantageusement, à l'étape c), on assemble les parties de plaque par soudure.

Le demandeur a développé une méthode expérimentale pour déterminer le rayon de courbure Rc minimal. Selon ce test, on prend préalablement une plaque souple identique à celle mise en oeuvre pour fabriquer les récipients souples. On rabat cette plaque souple sur elle-même sans générer de pliure pour former deux parties de plaque superposées et placées éventuellement bord à bord. On place une tige sur la surface externe de la partie de plaque supérieure. On déplace ladite tige en partant de son extrémité libre vers l'autre extrémité comportant la portion courbe jusqu'à observer l'apparition d'une pliure sur cette portion courbe. Dés l'apparition de cette pliure, l'opérateur sait que le rayon de courbure minimal de la portion courbe a été dépassé. La position de l'extrémité de la tige par rapport à la portion courbe permet à l'opérateur de déterminer la valeur de ce rayon de courbure Rc minimal.

Dans différents modes de réalisation particuliers de ce procédé de fabrication, chacun ayant ses avantages particuliers et susceptibles de nombreuses combinaisons techniques possibles:
- à l'étape b), on insère entre lesdites parties de plaque une pièce de conformation destinée à garantir un rayon de courbure Rc minimal de ladite portion courbe lors de l'assemblage,

De préférence, la pièce de conformation est placée perpendiculairement ou sensiblement perpendiculairement au sens de défilement de la plaque souple rabattue sur elle-même.

De préférence, on insère la pièce de conformation entre les parties de plaque de sorte que l'extrémité de cette pièce de conformation soit placée à distance de cette portion courbe.

Cette distance est, par exemple, de l'ordre de 1/4 de la hauteur du volume interne du récipient souple. On cherche en effet, à éviter l'apparition de rayures susceptibles de fragiliser le récipient souple, la zone sensible étant constituée par le fond ou portion courbe de ce récipient.
- ladite pièce de conformation est une feuille rigide ou une portion rigide en forme de U dont les branches s'écartent l'une de l'autre en s'éloignant du fond du U,
- à l'étape b), on insère entre lesdites parties de plaque un ballonnet gonflable, ledit ballonnet étant dans son état gonflé destiné à garantir ledit rayon de courbure Rc minimal,
- à l'étape b), on introduit un fluide sous pression entre lesdites parties de plaque pour garantir ledit rayon de courbure Rc minimal,
- avant l'étape c), on s'assure du positionnement bord à bord desdites parties de plaque,

On cherche à s'assurer du parallélisme des parties superposées de plaque souple ainsi rabattue en vue de leur assemblage de manière à fabriquer des récipients souples dont les dimensions sont régulières.

Pour cela, la pièce de conformation pourra comporter des butées destinées à assurer le parallélisme desdites parties de plaque. De préférence, ces parties de plaque sont placées bord à bord après l'étape a).
- après l'étape c), on retire ladite pièce de conformation, ou ledit ballonnet gonflable, du volume interne ainsi défini, puis on introduit de nouveau ladite pièce de conformation, ou ledit ballonnet gonflable, entre lesdites parties de plaque mais à l'extérieur dudit volume interne précédemment formé et on assemble lesdites parties de plaque le long d'au moins une nouvelle ligne de jonction passant par ladite portion courbe pour délimiter une portion de volume interne d'un autre récipient,

On répète éventuellement ces étapes pour former autant de volumes internes, et par conséquent de récipients, que nécessaires.
- ladite pièce de conformation, ou ledit ballonnet gonflable, étant fixe, on applique une tension sur un bord de ladite plaque ainsi rabattue pour maintenir le rayon de courbure Rc d'au moins la portion de la plaque ainsi rabattue comprise entre ladite pièce de conformation, ou ledit ballonnet gonflable, et ledit bord,
- on guide la plaque ainsi rabattue avec des moyens de guidage pour maintenir les extrémités rabattues de la plaque,
- à l'étape c), on réalise au moins une ligne de jonction supplémentaire pour fractionner ledit volume interne,
- on réalise sur au moins une desdites lignes de jonction, une ligne d'affaiblissement.

A titre d'exemple, cette ligne d'affaiblissement est une ligne de prédécoupe constituée de perforations.

>

L'invention concerne encore un ensemble d'administration selon la revendication 12 comprenant un récipient obtenu par le procédé de fabrication tel que décrit précédemment et un set de transfert relié à un élément d'accès audit volume interne dudit récipient.

L'invention sera décrite plus en détail en référence aux dessins annexés dans lesquels:
- la figure 1 montre de manière schématique une feuille rabattue sur elle-même, une pièce de conformation étant insérée entre les parties de la feuille ainsi rabattues selon un mode de réalisation de l'invention;
- la figure 2 représente schématiquement un récipient souple selon un mode de réalisation préférée de l'invention;
- la figure 3 est une vue en coupe selon l'axe A-A du récipient souple de la figure 2;

La Figure 1 montre une des étapes de fabrication d'un récipient souple selon un mode de réalisation particulier de l'invention. On prend une feuille unique en matériau inerte tel qu'un film de polyoléfines ou en EVA ou dérivés d'EVA conforme aux prescriptions de la pharmacopée. On rabat un bord de cette feuille sur le bord opposé de celle-ci de manière à mettre en double cette feuille. On prend bien soin lors de cette étape de ne pas générer de pliures qui pourraient entraîner une fragilisation du récipient et par conséquent une déchirure ultérieure de ce récipient lors de la cryogénisation. Cette feuille étant initialement rectangulaire, elle forme une bande après rabattement.

On obtient ainsi deux parties de feuille 1, 2 placées l'une au dessus de l'autre, ces parties étant reliées entre elles par une portion courbe 3.

Puis, on insère entre ces parties de feuille 1, 2, une pièce de conformation 4 destinée à garantir un rayon de courbure Rc minimal de la portion courbe 3 lors de l'assemblage de ces parties de feuille 1, 2 afin d'empêcher l'apparition d'un défaut.

Comme le montre la Figure 1, cette pièce de conformation 4 est insérée de sorte que son extrémité 5 soit placée à distance, ici environ un quart de la hauteur du volume interne, de l'extrémité du volume interne définie par le sommet de la portion courbe 3 de manière à ne pas fragiliser cette portion courbe lors de l'assemblage des parties de feuille 1, 2.

Un bord de la feuille ainsi rabattue est inséré entre deux axes d'entrainement permettant de faire défiler cette feuille par rapport à la pièce de conformation 4 dont la position est fixée. Ces axes d'entrainement qui sont ici des rouleaux, permettent également d'exercer une tension sur ce bord de la feuille pour maintenir le rayon de courbure Rc de la portion de la feuille ainsi rabattue comprise entre la pièce de conformation 4 et ce bord.

On soude ces parties de feuille le long de deux lignes de jonction 6, 7 passant par la portion courbe 3, ces lignes de jonction étant espacées les unes des autres pour définir les bords délimitant latéralement le volume interne du récipient. Eventuellement et à titre purement illustratif, une ligne de jonction supplémentaire est réalisée pour diviser ce volume interne. Toutefois, cette ligne de jonction supplémentaire ne passe pas par la portion courbe 3. Le liquide reçu dans le volume interne du récipient peut donc passer d'un compartiment à l'autre du volume interne ainsi divisé. Cette ligne de jonction supplémentaire séparera le volume interne en deux compartiments distincts par une soudure réalisée ultérieurement au remplissage du récipient souple.

Après formation de ce volume interne initial, on fait avancer la feuille ainsi rabattue par rapport à la pièce de conformation 4, puis on forme une nouvelle ligne de jonction pour définir le volume interne d'un autre récipient.

On répète ces étapes pour former autant de récipients souples que nécessaires.

Les Figures 2 et 3 montrent un récipient souple et flexible obtenu par le procédé de fabrication d'un récipient souple tel que décrit précédemment.

Ce récipient comporte donc une unique feuille d'un matériau inerte dont un bord a été rabattu sur le bord opposé de cette feuille de manière à mettre en double celle-ci. Les parties superposées de cette feuille ainsi rabattue ont été soudés pour définir les bords latéraux 6, 7 du récipient souple délimitant ainsi le volume interne.

Ce volume interne qui est destiné à recevoir un liquide, la solution médicale, est donc délimité par une portion supérieure 8, une portion inférieure 3 et des bords latéraux 6, 7.

Alors que la portion inférieure 3 peut recevoir un liquide, la portion supérieure 8 et les bords latéraux 6, 7 ne sont pas aptes à recevoir un liquide et sont, en ce sens, distincts du volume interne. Ils ont toutefois chacun une partie en contact avec le volume interne délimitant l'extrémité supérieure et les bords latéraux de ce dernier.

La partie supérieure 8 du récipient comprend un port 9 permettant l'accès au volume interne du récipient. Ce port d'accès 9 est, de manière connue, pris entre les parois ainsi reliées du récipient. Il est ici placé dans la portion supérieure 8 du récipient souple. Ce port d'accès 9 comporte un orifice inférieur 10 destiné à être placé en contact avec la solution médicale contenue dans le volume interne du récipient et une partie supérieure 11 formant saillie du récipient et destinée à permettre l'attachement de manière temporaire ou définitive d'un organe de couplage d'un set de transfert ou d'une ligne intraveineuse.

A titre purement illustratif et dans un mode de mise en oeuvre particulier de la présente invention, des poches souples ayant une soudure de coté de 90 mm de longueur avec une largeur de soudure de 3 mm ont été réalisées. Le compartiment ainsi formé présentait une largeur de 90 mm intérieur définissant ainsi le volume intérieur de la poche souple.

La pièce de conformation utilisée était une tôle de 2 mm d'épaisseur en forme de U avec barre de U divergente. La longueur de la partie insérée de cette tôle entre les parties de plaque était de 2/3 de la profondeur de la poche produite.

La matière de la poche souple était de l'EVA 18% fabriqué par la société Renolit.

## Revendications

1. Procédé pour la formation d'un ou plusieurs récipients souples à usage médical comportant chacun un volume interne étanche destiné à recevoir un liquide, **caractérisé en ce qu'**on réalise au moins les étapes suivantes :
a) on rabat une plaque souple unique sur elle-même sans générer de pliure pour former deux parties de plaque au moins partiellement placées l'une au dessus de l'autre, lesdites parties de plaque étant reliées entre elles par une portion courbe (3) destinée à former une extrémité dudit volume interne, ladite portion courbe (3) étant uniquement constituée par une portion de ladite plaque souple,
b) on assure un rayon de courbure Rc minimal de ladite portion courbe (3) lors de l'assemblage desdites parties de plaque empêchant l'apparition d'un défaut au niveau de ladite portion courbe (3) destinée à former le fond dudit ou desdits récipients,
c) on assemble lesdites parties de plaque le long d'au moins deux lignes de jonction, lesdites lignes de jonction étant espacées les unes des autres, au moins deux desdites lignes de jonction (6, 7) délimitant latéralement le volume interne d'un récipient, passant par ladite portion courbe (3) pour former les bords dudit récipient, et **en ce que**
- l'extrémité dudit récipient comportant ladite portion courbe, est uniquement constituée de ladite portion courbe (3) et des lignes de jonction (6, 7) délimitant latéralement le volume interne dudit récipient, ladite portion courbe (3) étant dépourvue de défaut engendrant une fragilisation de ce récipient et donc susceptible de conduire à une rupture de ce récipient lors de sa cryogénisation.

2. Procédé selon la revendication 1, **caractérisé en ce qu'**à l'étape b), on insère entre lesdites parties de plaque une pièce de conformation (4) destinée à garantir un rayon de courbure Rc minimal de ladite portion courbe (3) lors de l'assemblage.

3. Procédé selon la revendication 2, **caractérisé en ce qu'**on insère ladite pièce de conformation (4) entre lesdites parties de plaque, de sorte que l'extrémité de ladite pièce de conformation (4) soit placée à distance de ladite portion courbe (3).

4. Procédé selon la revendication 2 ou 3, **caractérisé en ce que** ladite pièce de conformation (4) est une feuille rigide ou une portion rigide en forme de U dont les branches s'écartent l'une de l'autre en s'éloignant du fond du U.

5. Procédé selon la revendication 1, **caractérisé en ce qu'**à l'étape b), on insère entre lesdites parties de plaque un ballonnet gonflable, ledit ballonnet étant dans son état gonflé destiné à garantir ledit rayon de courbure Rc minimal.

6. Procédé selon l'une quelconque des revendications 1 à 5, **caractérisé en ce qu'**avant l'étape c), on s'assure du positionnement bord à bord desdites parties de plaque.

7. Procédé selon l'une des revendications 2 à 4 et la revendication 6, **caractérisé en ce que** ladite pièce de conformation (4) comporte des butées pour assurer le parallélisme desdites parties de plaque.

8. Procédé selon l'une quelconque des revendications 2 à 4 ou 5, **caractérisé en ce qu'**après l'étape c), on retire ladite pièce de conformation (4), ou ledit ballonnet gonflable, du volume interne ainsi défini, puis on introduit de nouveau ladite pièce de conformation (4), ou ledit ballonnet gonflable, entre lesdites parties de plaque mais à l'extérieur dudit volume interne précédemment formé et **en ce qu'**on assemble lesdites parties de plaque le long d'au moins une nouvelle ligne de jonction passant par ladite portion courbe (3) pour délimiter une portion de volume interne d'un autre récipient.

9. Procédé selon l'une quelconque des revendications 1 à 4 ou 5, **caractérisé en ce que** ladite pièce de conformation (4), ou ledit ballonnet gonflable, étant fixe, on applique une tension sur un bord de ladite plaque ainsi rabattue pour maintenir le rayon de courbure Rc d'au moins la portion de la plaque ainsi rabattue comprise entre ladite pièce de conformation (4), ou ledit ballonnet gonflable, et ledit bord.

10. Procédé selon l'une quelconque des revendications 1 à 9, **caractérisé en ce qu'**à l'étape c), on réalise au moins une ligne de jonction supplémentaire pour fractionner ledit volume interne.

11. Procédé selon l'une quelconque des revendications 1 à 10, **caractérisé en ce qu'**on réalise sur au moins une desdites lignes de jonction, une ligne d'affaiblissement.

12. Ensemble d'administration comprenant un récipient obtenu par le procédé de fabrication selon l'une quelconque des revendications 1 à 11 et un set de transfert, une des extrémités dudit récipient étant uniquement constituée de lignes de jonction délimitant latéralement le volume interne de ce récipient et d'une portion courbe (3) dépourvue de défaut engendrant une fragilisation de ce récipient et donc susceptible de conduire à une rupture de ce récipient lors de sa cryogénisation.

## Patentansprüche

1. Verfahren zum Formen eines oder mehrerer elastischer Behälter für medizinische Zwecke, die je ein zur Aufnahme einer Flüssigkeit bestimmtes dichtes Innenvolumen aufweisen, **dadurch gekennzeichnet, dass** mindestens die folgenden Schritte durchgeführt werden:
a) eine einzige elastische Platte wird auf sich selbst umgeschlagen, ohne einen Falz zu erzeugen, um zwei Plattenteile zu formen, die zumindest teilweise übereinander angeordnet sind, wobei die Plattenteile durch einen gekrümmten Abschnitt (3) miteinander verbunden sind, der dazu bestimmt ist, ein Ende des Innenvolumens zu formen, wobei der gekrümmte Abschnitt (3) nur aus einem Abschnitt der elastischen Platte besteht,
b) ein minimaler Krümmungsradius Rc des gekrümmten Abschnitts (3) beim Zusammenfügen der Plattenteile gewährleistet wird, was das Auftreten eines Fehlers im Bereich des gekrümmten Abschnitts (3) verhindert, der dazu bestimmt ist, den Boden des oder der Behälter zu formen,
c) die Plattenteile entlang von mindestens zwei Verbindungslinien zusammengefügt werden, wobei die Verbindungslinien einen Abstand zueinander haben, wobei mindestens zwei der Verbindungslinien (6, 7), die seitlich das Innenvolumen eines Behälters begrenzen, durch den gekrümmten Abschnitt (3) gehen, um die Ränder des Behälters zu formen, und dass
- das den gekrümmte Abschnitt aufweisende Ende des Behälters nur aus dem gekrümmten Abschnitt (3) und den das Innenvolumen des Behälters seitlich begrenzenden Verbindungslinien (6, 7) besteht, wobei der gekrümmte Abschnitt (3) keinen Fehler aufweist, der eine Schwächung dieses Behälters erzeugt und somit zu einem Brechen dieses Behälters bei seiner Kryogenisierung führen kann.

2. Verfahren nach Anspruch 1, **dadurch gekennzeichnet, dass** im Schritt b) ein Formgebungsbauteil (4) zwischen die Plattenteile eingefügt wird, das dazu bestimmt ist, einen minimalen Krümmungsradius Rc des gekrümmten Abschnitts (3) beim Zusammenfügen zu garantieren.

3. Verfahren nach Anspruch 2, **dadurch gekennzeichnet, dass** das Formgebungsbauteil (4) so zwischen die Plattenteile eingefügt wird, dass das Ende des Formgebungsbauteils (4) in Abstand zum gekrümmten Abschnitt (3) angeordnet ist.

4. Verfahren nach Anspruch 2 oder 3, **dadurch gekennzeichnet, dass** das Formgebungsbauteil (4) eine steife Folie oder ein steifer Abschnitt in Form eines U ist, dessen Schenkel sich weg vom Boden des U voneinander entfernen.

5. Verfahren nach Anspruch 1, **dadurch gekennzeichnet, dass** im Schritt b) ein aufblasbarer Ballon zwischen die Plattenteile eingeführt wird, wobei der Ballon in seinem aufgeblasenen Zustand dazu bestimmt ist, den minimalen Krümmungsradius Rc zu garantieren.

6. Verfahren nach einem der Ansprüche 1 bis 5, **dadurch gekennzeichnet, dass** vor dem Schritt c) die Rand-gegen-Rand-Positionierung der Plattenteile sichergestellt wird.

7. Verfahren nach einem der Ansprüche 2 bis 4 und Anspruch 6, **dadurch gekennzeichnet, dass** das Formgebungsbauteil (4) Anschläge aufweist, um die Parallelität der Plattenteile zu gewährleisten.

8. Verfahren nach einem der Ansprüche 2 bis 4 oder 5, **dadurch gekennzeichnet, dass** nach dem Schritt c) das Formgebungsbauteil (4) oder der aufblasbare Ballon aus dem so definierten Innenvolumen entfernt wird, dann das Formgebungsbauteil (4) oder der aufblasbare Ballon erneut zwischen die Plattenteile, aber außerhalb des vorher geformten Innenvolumens, eingeführt wird, und dass die Plattenteile entlang mindestens einer neuen Verbindungslinie zusammengefügt werden, die durch den gekrümmten Abschnitt (3) geht, um einen Innenvolumenabschnitt eines anderen Behälters zu begrenzen.

9. Verfahren nach einem der Ansprüche 1 bis 4 oder 5, **dadurch gekennzeichnet, dass**, da das Formgebungsbauteil (4) oder der aufblasbare Ballon ortsfest ist, eine Spannung auf einen Rand der so umgeschlagenen Platte ausgeübt wird, um den Krümmungsradius Rc mindestens des Abschnitts der so umgeschlagenen Platte aufrechtzuerhalten, der zwischen dem Formgebungsbauteil (4) oder dem aufblasbaren Ballon und dem Rand liegt.

10. Verfahren nach einem der Ansprüche 1 bis 9, **dadurch gekennzeichnet, dass** im Schritt c) mindestens eine zusätzliche Verbindungslinie hergestellt wird, um das Innenvolumen aufzuteilen.

11. Verfahren nach einem der Ansprüche 1 bis 10, **dadurch gekennzeichnet, dass** an mindestens einer der Verbindungslinien eine Schwächungslinie hergestellt wird.

12. Verabreichungseinheit, die einen durch das Herstellungsverfahren nach einem der Ansprüche 1 bis 11 erhaltenen Behälter und ein Transferset enthält, wobei eines der Enden des Behälters nur aus das Innenvolumen des Behälters seitlich begrenzenden Verbindungslinien und einem gekrümmten Abschnitt (3) besteht, der keinen Fehler aufweist, der eine Schwächung dieses Behälters erzeugt und somit zu einem Brechen dieses Behälters bei seiner Kryogenisierung führen kann.

## Claims

1. Method for forming one or more flexible vessels for medical use, each comprising an impermeable internal volume designed to receive a liquid, **characterized in that** at least the following steps are performed:
a) a single flexible sheet is folded over onto itself without generating fold marks so as to form two sheet portions positioned at least in part one above the other, said sheet portions being connected to each other by a curved portion (3) designed to form one extremity of said internal volume, said curved portion (3) being solely formed from a portion of said flexible sheet,
b) a minimum radius of curvature Rc for said curved portion (3) is ensured during the assembly of said sheet portions preventing the occurrence of a defect at the location of said curved portion (3) designed to form the bottom of said vessel or vessels,
c) said sheet portions are assembled along at least two joining lines, said joining lines being spaced apart from each other, at least two said joining lines (6, 7) delimiting laterally the internal volume of a vessel, passing via said curved portion (3) to form the edges of said vessel, and **in that**
- the extremity of said vessel comprising said curved portion being solely formed from said curved portion (3) and of the joining lines (6, 7) delimiting laterally said vessel's internal volume, said curved portion (3) having no defects weakening this vessel and consequently likely to lead to a breach of this vessel when it is subjected to cryogenic temperatures.

2. Method according to claim 1, **characterized in that** at step b), a conformation member (4) is inserted between said sheet portions designed to guarantee a minimum radius of curvature Rc for said curved portion (3) during assembly.

3. Method according to claim 2, **characterized in that** said conformation member (4) is inserted between said sheet portions such that the extremity of said conformation member (4) is positioned away from said curved portion (3).

4. Method according to claim 2 or 3, **characterized in that** said conformation member (4) is a U-shaped rigid sheet or rigid portion whose branches get further apart the further they are from the bottom of the U.

5. Method according to claim 1, **characterized in that** at step b), an inflatable bag is inserted between said sheet portions, said bag being in its inflated state designed to guarantee said minimum radius of curvature Rc.

6. Method according to any one of claims 1 to 5, **characterized in that** before step c), the edge-to-edge positioning of said sheet portions is verified.

7. Method according to any one of claims 2 to 4 and to claim 6, **characterized in that** said conformation member (4) comprises stops to ensure the parallelism of said sheet portions.

8. Method according to any one of claims 2 to 4 or 5, **characterized in that** after step c), said conformation member (4) or said inflatable bag is removed from the internal volume thus defined, then said conformation member (4) or said inflatable bag is again inserted between said sheet portions, but on the outside of said previously defined internal volume and **in that** said sheet portions are assembled along at least one new joining line passing via said curved portion (3) to delimit a portion of another vessel's internal volume.

9. Method according to any one of claims 1 to 4 or 5, **characterized in that** with said conformation member (4) or said inflatable bag being fixed in place, tension is applied onto an edge of said sheet thus folded over so as to maintain the radius of curvature Rc of at least the portion of the sheet thus folded over included between said conformation member (4) or said inflatable bag and said edge.

10. Method according to any one of claims 1 to 9, **characterized in that** at step c), at least one additional joining line is realized so as to split said internal volume.

11. Method according to any one of claims 1 to 10, **characterized in that** a weakening line is realized on at least one of said joining lines.

12. Administration set comprising a vessel obtained by the manufacturing method according to any one of claims 1 to 11 and a transfer set, one of said vessel's extremities being solely formed from joining lines delimiting the internal volume of this vessel laterally and of a curved portion (3) having no defects weakening this vessel and consequently likely to lead to a breach of this vessel when it is subjected to cryogenic temperatures.
